# FASCICULE DE BREVET EUROPEEN

(11) **EP 2 417 323 B1**
(45) Date de publication et mention de la délivrance du brevet: **10.10.2018**
(21) Numéro de dépôt: 10761159.2
(22) Date de dépôt: 08.04.2010
(51) Int. Cl.: E21B 23/02, E21B 25/02

(54) **DISPOSITIF DE VERROUILLAGE POUR UN DISPOSITIF DE FORAGE**
VERSCHLUSSVORRICHTUNG FÜR EIN BOHRGERÄT
LOCKING DEVICE FOR A DRILLING DEVICE

(30) Priorité: 09.04.2009 CA 2673317
(43) Date de publication de la demande: 15.02.2012
(73) Titulaire: Les Entreprises Parlec Ltée, Val d'Or, Québec J9P 6X9 (CA)
(72) Inventeur: LAPLANTE, Raymond, Val d'Or Québec J9P 6B9 (CA)
(74) Mandataire: Delorme, Nicolas
(86) Numéro de dépôt international: PCT/CA2010/000533
(87) Numéro de publication internationale: WO 2010/115284

(56) Documents cités:
- CA-A1- 2 370 918
- US-A- 473 908
- US-A- 3 120 282
- US-A- 3 120 282
- US-A- 3 333 647
- US-A- 3 756 331
- US-A- 3 951 219

## Description

### DOMAINE DE L'INVENTION

La présente invention concerne de façon générale une méthode et un dispositif de verrouillage pour un dispositif de forage, et plus particulièrement un dispositif de verrouillage permettant de verrouiller la tête d'un carottier avec un tube extérieur enfoui dans un puits de mine.

### DESCRIPTION DE L'ART ANTÉRIEUR

Lors d'une opération de forage typique, le foreur commence par introduire un tube dans le sol. Le forage proprement dit s'effectue alors par l'intérieur de ce tube.
Les carottiers au câble sont des carottiers doubles dont le tube intérieur, réceptacle de la carotte, peut être remonté à la surface au travers du train de tiges, à l'aide d'une pince de repêchage (*over shot*) reliée à un câble, tandis que le tube extérieur du carottier reste dans le trou foré.
Pour prélever des échantillons au fond d'un puits, le foreur doit, lors de l'opération de forage, utiliser une tête de carottier pour aller chercher les échantillons de roche. Quand le foreur veut remonter la carotte, un tube carottier est placé à l'intérieur de la tige de forage, puis lâché dans le puits jusqu'à ce qu'il atteigne la partie au-dessus du tube carottier rotatif.
Principalement, deux types de systèmes de verrouillage de têtes de carottier sont disponibles, à savoir les systèmes munis de loquets de type à ressort (*spring latch*) et les systèmes munis de loquets de type en chaîne (*link latch*).

Les loquets à ressort (*spring latch*) forment un dispositif qui est satisfaisant pour les forages à partir de la surface du sol, mais qui peuvent se révéler dangereux sous terre car les ressorts n'ont pas toujours la force nécessaire pour maintenir la goupille en place. Celle-ci peut donc parfois glisser et se désengager, libérant ainsi le carottier. Ce phénomène indésirable se produit par exemple en présence d'un retour d'eau dans le trou. Les loquets peuvent alors se rétracter sans prévenir et libérer le carottier. Ceci peut occasionner des blessures graves lorsque, au fond de la mine, le foreur fore vers le haut et qu'il est placé devant le trou de forage car plus rien n'empêche la masse de la tête du carottier de venir le percuter à pleine vitesse.

Des dispositifs similaires sont décrits dans plusieurs brevets dont notamment la demande de brevet américaine 2008/246273 de Shelljet Pty Ltd, ou encore le brevet américain 5,339,915 de JKS Boyles International Inc.

Les loquets en chaîne (*link latch*) forment un dispositif compliqué qui demande beaucoup d'entretien à cause des bris fréquents du petit ressort qui, lorsqu'il fonctionne, ne prend appui que sur de petites surfaces inégales. De plus, ce dispositif nécessite une grande course pour la rétraction des loquets, ce qui le rend difficile à déverrouiller une fois sous la terre.

Des dispositifs similaires sont décrits dans plusieurs brevets dont notamment le brevet américain 6,425,449 de Boart Longyear Internat Holding.

Il est cependant connu d'utiliser le phénomène de la gravité amplifié par un ressort pour venir verrouiller des loquets, comme décrit par exemple dans le brevet européen 0325835 de Eastern Oil Tools Pte Ltd intitulé « Mechanical latching device operated by dead weight and tension ».

Toutefois, dans le dispositif décrit dans ce brevet, le ressort n'agit pas directement sur le piston et de ce fait n'agit pas sur le verrouillage. De plus, pour pouvoir fonctionner, le caisson doit être appuyé sur les loquets. Ces derniers se retrouvent donc en position déverrouillée et de ce fait interdisent les opérations de forage pour lesquelles il est indispensable que les loquets soient en position verrouillée. Il est par ailleurs connu du brevet américain US 3,756,331 A un dispositif de verrouillage selon le préambule de la revendication 1.

Il existe donc un besoin pour un dispositif de verrouillage dépourvu d'au moins un des inconvénients des dispositifs de verrouillage de l'art antérieur.

### SOMMAIRE

Un objet de l'invention est de fournir un dispositif de verrouillage qui surmonte au moins un des inconvénients des dispositifs de l'art antérieur mentionnés ci-dessus.

Conformément à cet objet, l'invention propose un dispositif de verrouillage pour un dispositif de forage comprenant un tube extérieur muni d'un épaulement interne. Le dispositif de verrouillage comprend un corps de verrouillage allongé comprenant une partie inférieure montable dans le tube extérieur et une partie supérieure allongée; un tube de déverrouillage montable dans le tube extérieur autour du corps de verrouillage et apte à coulisser entre une position haute actionnée et une position basse de repos, le tube de déverrouillage comprenant au moins deux ouvertures latérales allongées réparties tout autour; au moins deux loquets, chacun étant fixé de façon pivotante sur le corps de verrouillage et comprenant une extrémité opérative, chacun des loquets étant apte à pivoter entre une position déployée dans laquelle l'extrémité opérative du loquet projette à l'extérieur du tube de déverrouillage par une des ouvertures correspondantes pour s'appuyer sous l'épaulement interne du tube extérieur afin de verrouiller le corps de verrouillage au tube extérieur et empêcher sa sortie et une position rentrée dans laquelle le loquet est rentré à proximité du corps de verrouillage afin de déverrouiller le corps de verrouillage du tube extérieur; un piston tubulaire monté de façon coulissante autour du corps de verrouillage à proximité des extrémités opératives des loquets et étant solidaire du tube de déverrouillage; et un mécanisme à ressort à pression monté sur la partie supérieure du corps de verrouillage et pressant le piston vers les loquets afin de les maintenir dans leur position déployée de sorte à permettre une opération de forage, dans lequel une traction exercée sur le tube de déverrouillage solidaire du piston comprime le mécanisme à ressort de sorte à empêcher le piston de presser sur les loquets qui se positionnent dans leur position rentrée afin de permettre de remonter un élément du dispositif de forage.

Tout au long de la description qui va suivre, le terme montable doit être interprété comme signifiant apte à être monté, que l'on peut assembler par montage.

Ce dispositif de verrouillage permet d'autoriser les opérations de forage en position verrouillée ainsi que la remontée d'une carotte d'échantillon en position déverrouillée, ce qui est un grand avantage.

De plus, ce dispositif de verrouillage améliore la sécurité de l'opérateur et la fiabilité des opérations de forage, ce qui est un grand avantage.

Par ailleurs, le dispositif de verrouillage peut être fabriqué de façon moins coûteuse, ce qui est un grand avantage.

Selon un aspect de l'invention, le dispositif de verrouillage peut être utilisé dans des puits de forage orientés vers le bas ou vers le haut, ce qui est un grand avantage.

Dans une réalisation, chacune des ouvertures a une largeur prédéterminée pour recevoir l'extrémité opérative d'un des loquets correspondants de façon ajustée.

Dans une autre réalisation, le tube extérieur comprend un élément tubulaire destiné à être enfoui dans un puits de forage, un manchon adaptateur monté sur l'élément tubulaire et un manchon de verrouillage monté sur le manchon adaptateur.

Dans une réalisation, l'épaulement interne est formé par une extrémité du manchon de verrouillage s'étendant à l'intérieur du manchon adaptateur.

Dans une réalisation, chacun des loquets comprend une surface interne de contact de forme prédéterminée complémentaire à une surface externe latérale correspondante du piston lorsque les loquets s'étendent dans leur position déployée.

Dans une réalisation, la surface interne de contact de l'extrémité opérative de chacun des loquets comprend au moins deux portions s'étendant à un angle compris entre 20 et 60 degrés par rapport à un axe longitudinal du tube extérieur lorsque les loquets s'étendent dans leur position déployée.

Dans une réalisation, les au moins deux portions s'étendent à 30 degrés par rapport à l'axe longitudinal du tube extérieur lorsque les loquets s'étendent dans leur position déployée.

Dans une réalisation, l'extrémité opérative de chacun des loquets comprend une surface supérieure de blocage de forme prédéterminée complémentaire à une surface de blocage correspondante de l'épaulement interne lorsque les loquets s'étendent dans leur position déployée.

Dans une réalisation, chacune des surfaces de blocage de l'épaulement interne comprend une surface plane perpendiculaire à un axe longitudinal du tube extérieur.

Dans une réalisation, l'extrémité opérative de chacun des loquets comprend une surface externe latérale de contact de forme prédéterminée complémentaire à une surface externe latérale correspondante du tube extérieur lorsque les loquets s'étendent dans leur position déployée.

Dans une réalisation, la surface externe latérale de contact de l'extrémité opérative de chacun des loquets et chacune des surfaces externes latérales correspondantes du tube extérieur comprennent une portion cylindrique.

Dans une réalisation, l'extrémité opérative de chacun des loquets comprend une surface externe latérale inférieure s'étendant à un angle prédéterminé par rapport au tube de déverrouillage lorsque les loquets s'étendent dans leur position déployée, le tube de déverrouillage poussant chacun des loquets dans leur position rentrée en coulissant dans sa position haute actionnée sur la surface externe latérale inférieure de l'extrémité opérative du loquet correspondant.

Dans une réalisation, l'angle prédéterminé de chacune des surfaces externes latérales inférieures est compris entre 15 et 30 degrés.

Dans une réalisation, l'angle prédéterminé est de 23 degrés.

Dans une réalisation, le tube de déverrouillage comprend une extrémité inférieure s'appuyant sur la partie inférieure du corps de verrouillage lorsque le tube s'étend dans sa position basse de repos.

Dans une réalisation, le dispositif comprend en outre une goupille fendue pour attacher de façon solidaire le piston au tube de déverrouillage.

Dans une réalisation, le dispositif comprend en outre une tête d'accrochage fixée dans le tube de déverrouillage à proximité d'une ouverture d'accès du tube extérieur pour tirer le tube de déverrouillage dans sa position haute activée et libérer les loquets.

Dans une réalisation, le mécanisme à ressort comprend un ressort monté autour de la partie supérieure du corps de verrouillage, une rondelle de retenue et un écrou de retenue monté longitudinalement au corps de verrouillage pour retenir le ressort en pression contre le piston.

Dans une réalisation, le ressort est comprimé entre 10% et 25% lorsque le tube de déverrouillage s'étend dans sa position basse de repos.

Dans une réalisation, le ressort est comprimé à 17% lorsque le tube de déverrouillage s'étend dans sa position basse de repos.

Dans une réalisation, chacun des loquets est attaché au corps de verrouillage avec une goupille fendue.

Dans une réalisation, le corps de verrouillage est retenu dans le tube extérieur par l'intermédiaire d'un épaulement d'arrêt et d'une bague de suspension montés dans le tube extérieur.

Dans une réalisation, l'élément du dispositif de forage qui est remonté comprend un carottier permettant d'obtenir une carotte.

Dans une réalisation, le piston et chacun des loquets comprend un acier à caractéristiques améliorées par traitement thermique.

Dans une réalisation, le piston et chacun des loquets comprend un acier à caractéristiques améliorées par incorporation d'éléments chimiques.

Dans une réalisation, le piston et chacun des loquets comprend un acier trempé.

Dans une réalisation, le dispositif de verrouillage est utilisé pour permettre une opération de forage lorsque le dispositif est verrouillé, et pour permettre de remonter une carotte obtenue pendant l'opération de forage lorsque le dispositif est déverrouillé.

Dans une réalisation, le dispositif de verrouillage est utilisé dans des puits de forage miniers.

Dans une réalisation, le dispositif de verrouillage est utilisé dans des puits de forage pétroliers.

Un autre objet de l'invention est de fournir une méthode de forage d'un puits de forage, la méthode comprenant placer un dispositif de forage équipé d'un tube extérieur à l'emplacement où le puits de forage doit être foré; fournir un dispositif de verrouillage; attacher une tête de forage à une extrémité inférieure du dispositif de verrouillage; descendre la tête de forage dans le tube extérieur; verrouiller le dispositif de verrouillage à l'intérieur du tube extérieur; et forer le puits à l'aide de la tête de forage.

Dans une réalisation, la méthode comprend en outre utiliser une tête de carottier pour obtenir une carotte d'échantillon; exercer une traction sur le tube de déverrouillage du dispositif de verrouillage pour déverrouiller le dispositif de verrouillage du tube extérieur; et remonter la carotte d'échantillon.

Dans une réalisation, la traction exercée sur le tube de déverrouillage du dispositif de verrouillage est effectuée à l'aide d'un moyen de préhension.

### BRÈVE DESCRIPTION DES FIGURES

La présente invention ainsi que ses avantages seront mieux compris à la lecture de la description non-limitative qui va suivre faite en référence aux dessins dans lesquels les mêmes références numériques identifient les mêmes éléments et où :
La Figure 1 est une vue en coupe longitudinale d'un tube extérieur d'un dispositif de forage.
La Figure 2 est une vue en coupe longitudinale d'une tête de forage comprenant un dispositif de verrouillage qui est montée dans le tube extérieur de la Figure 1, dans laquelle les loquets du dispositif de verrouillage sont en position déployée, la tête de forage étant verrouillée au tube extérieur.
La Figure 3 est une autre vue en coupe longitudinale de la tête de forage de la Figure 2, dans laquelle les loquets du dispositif de verrouillage sont en position rentrée, la tête de forage étant déverrouillée du tube extérieur.

### DECRIPTION DÉTAILLÉE

L'invention est relative aux outils de forage du sol, et concerne plus particulièrement un dispositif de verrouillage à l'aide de loquets pour les têtes de carottier.

Tel que détaillé ci-après, le dispositif de verrouillage permet non seulement de verrouiller un outil au fond du puits lors des opérations de forage mais aussi d'aider à remonter les échantillons de roche, aussi appelés carottes.

La Figure 1 montre un tube extérieur **10** d'un dispositif de forage (non illustré) utilisé lors du forage d'un puits (non illustré), comme par exemple un puits minier ou un puits de pétrole. Dans la réalisation illustrée, le tube extérieur **10** comprend un élément tubulaire **12** destiné à être enfoui dans le puits de forage et par lequel le forage s'effectuera, un manchon adaptateur **14** monté sur l'élément tubulaire **12** et un manchon de verrouillage **16** monté sur le manchon adaptateur **14**. Dans une réalisation préférée, le manchon adaptateur **14** est vissé sur l'élément tubulaire **12** et le manchon de verrouillage **16** est vissé sur le manchon adaptateur **14**. La personne versée dans l'art dont l'invention relève appréciera que d'autres arrangements peuvent être considérés.

Tel qu'illustré, le manchon de verrouillage **16** comprend un épaulement **18** sur sa surface externe sur lequel vient s'appuyer l'extrémité correspondante **20** du manchon adaptateur **14**. L'extrémité correspondante **22** du manchon de verrouillage **16** s'étend à l'intérieur du manchon adaptateur **14** et sa surface de section définit un épaulement interne **24** à l'intérieur du tube extérieur **10**.

La Figure 2 montre une tête de forage comprenant un dispositif de verrouillage **100**, la tête de forage étant montée dans le tube extérieur **10** illustré à la Figure 1.

Le dispositif de verrouillage **100** comprend un corps de verrouillage allongé **102** comprenant une partie inférieure **104** montable dans le tube extérieur **10** et une partie supérieure allongée **106**. Dans la réalisation illustrée, le corps de verrouillage **102** est retenu dans le tube extérieur **10** par l'intermédiaire d'un épaulement d'arrêt **26** et d'une bague de suspension **28** montés dans le tube extérieur **10**, comme il est bien connu dans le domaine de l'invention. La personne versée dans l'art appréciera néanmoins que d'autres arrangements que celui illustré pourraient aussi être utilisés pour retenir ou assoir le corps de verrouillage **102** dans le tube extérieur **10**.

Le dispositif de verrouillage **100** comprend aussi un tube de déverrouillage **108** montable dans le tube extérieur **10** autour du corps de verrouillage **102** et apte à coulisser entre une position haute actionnée, tel que détaillé ci-après en référence à la Figure 3, et une position basse de repos, tel qu'illustré sur la Figure 2.

Dans une réalisation, tel qu'illustré à la Figure 2, le tube de déverrouillage **108** comprend une extrémité inférieure **110** s'appuyant sur la partie inférieure **104** du corps de verrouillage **102** lorsque le tube **108** s'étend dans sa position basse de repos. La personne versée dans l'art appréciera que d'autres réalisations pourraient être considérées.

Le tube de déverrouillage **108**, dans la réalisation illustrée, comprend deux ouvertures latérales allongées **112**, **114** réparties sur le pourtour du tube **108**, tel que détaillé ci-dessous.

Le dispositif de verrouillage **100** illustré comprend deux loquets **116**, **118**, chacun étant fixé de façon pivotante sur le corps de verrouillage **102** et comprenant une extrémité opérative **120**. Chacun des loquets **116, 118** est apte à pivoter entre une position déployée, tel qu'illustré sur la Figure 2, et une position rentrée, tel qu'illustré sur la Figure 3.

Dans une réalisation, chacun des loquets **116**, **118** est attaché au corps de verrouillage **102** avec une goupille fendue (non illustrée) mais tout autre moyen d'attache offrant un attachement pivotant pourrait être utilisé.

Tel qu'illustré sur la Figure 2, dans la position déployée du loquet **116** ou **118**, son extrémité opérative **120** projette à l'extérieur du tube de déverrouillage **108** par une des ouvertures correspondantes **112**, **114** pour s'appuyer sous l'épaulement interne **24** du tube extérieur **10** afin de verrouiller le corps de verrouillage **102** au tube extérieur **10** et empêcher sa sortie non désirée.

Dans une réalisation, chacune des ouvertures latérales **112**, **114** réparties sur le pourtour du tube a une largeur prédéterminée pour recevoir l'extrémité opérative **120** du loquet correspondant **116**, **118** de façon ajustée. Cette caractéristique peut aider à conserver les loquets en place même lorsqu'ils sont soumis à de grandes forces de torsion. Cependant, d'autres réalisations pourraient être envisagées.

Tel qu'illustré sur la Figure 3, dans la position rentrée, le loquet **116**, **118** est rentré à proximité du corps de verrouillage **102** afin de déverrouiller le corps de verrouillage **102** du tube extérieur **10**. Autrement dit, les extrémités opératives **120** des loquets **116**, **118** ne s'appuyant plus sous l'épaulement interne **24** du tube extérieur **10**, elles n'empêchent plus la sortie du corps de verrouillage **102** du tube extérieur **10**.

Dans la réalisation illustrée, le dispositif de verrouillage **100** est muni de deux loquets **116, 118** montés de manière diamétralement opposée autour du corps de verrouillage **102**. La personne versée dans l'art appréciera cependant que d'autres réalisations comprenant plus de deux loquets pourraient être considérées. Dans ce cas-ci, il est préférable que les loquets soient également répartis ou distribués autour du corps de verrouillage **102** afin de répartir la pression qui peut s'y appliquer mais d'autres arrangements pourraient être envisagés. La personne versée dans l'art appréciera également que des ouvertures latérales correspondantes devront être pratiquées dans le tube de déverrouillage **108** pour recevoir les extrémités **120** de chacun des loquets.

En référence aux Figures 2 et 3, le dispositif de verrouillage **100** comprend également un piston tubulaire **122** monté de façon coulissante autour du corps de verrouillage **102** à proximité des extrémités opératives **120** des loquets **116**, **118** et de façon solidaire au tube de déverrouillage **108**. Ainsi, le piston **122** est apte à se déplacer sur le corps de verrouillage **102** en suivant le mouvement du tube de déverrouillage **108**.

Dans une réalisation, une goupille fendue **124** est utilisée pour attacher de façon solidaire le piston **122** au tube de déverrouillage **108**. La personne versée dans l'art appréciera cependant que d'autres moyens d'attache pourraient être utilisés.

Le dispositif de verrouillage **100** comprend un mécanisme à ressort à pression **126** monté sur la partie supérieure **106** du corps de verrouillage **102** et pressant le piston **122** vers les loquets **116**, **118** afin de les maintenir dans leur position déployée de sorte à verrouiller le dispositif de verrouillage **100** en place et ainsi permettre une opération de forage sécuritaire.

Lorsqu'une traction est exercée sur le tube de déverrouillage **108** solidaire du piston **122**, tel qu'illustré à la Figure 3, elle comprime le mécanisme à ressort **126** de sorte à empêcher le piston **122** de presser sur les loquets **116**, **118** qui se positionnent alors dans leur position rentrée afin de permettre de remonter un élément du dispositif de forage (non illustré), tel que détaillé ci-dessous.

Dans la réalisation illustrée, le mécanisme à ressort **126** comprend un ressort **128** monté autour de la partie supérieure **106** du corps de verrouillage **102** qui agit alors comme un guide pour le ressort **128** et le piston **122**, une rondelle de retenue **130** et un écrou de retenue **132** monté longitudinalement au corps de verrouillage **102** pour retenir le ressort **128** en pression contre le piston **122**. Dans la réalisation illustrée, le ressort **128** est tenu en pression contre la surface supérieure du piston **122**, cette surface étant une surface plane. Cette caractéristique est avantageuse puisqu'elle permet d'assoir le ressort **128** sur une surface plane suffisamment large pour offrir une fiabilité accrue du dispositif de verrouillage **100** par rapport aux systèmes de l'art antérieur et par conséquent une sécurité accrue pour le foreur.

Dans une réalisation, le ressort **128** est comprimé entre 10% et 25% par rapport à sa position naturel de repos lorsque le tube de déverrouillage **108** s'étend dans sa position basse de repos. Dans une autre réalisation, le ressort est comprimé à 17% lorsque le tube de déverrouillage **108** s'étend dans sa position basse de repos.

Le choix du ressort peut être guidé par le type de forage particulier que l'on désire effectuer. Par exemple, le ressort peut avoir un diamètre de ¾ de pouce pour les trous de forage de type conventionnel BQ (36,5 mm de diamètre), jusqu'à un diamètre de 4 pouces pour les trous de forage de type conventionnel PQ (85 mm de diamètre).

La personne versée dans l'art appréciera que d'autres types de ressort et d'autres taux de compression pourraient être utilisés en fonction d'une application spécifique.

Dans une réalisation, l'extrémité opérative **120** de chacun des loquets **116**, **118** est particulièrement conçue afin de faciliter les opérations de verrouillage et de déverrouillage du dispositif de verrouillage **100**, tout en offrant un haut degré de fiabilité du dispositif.

Dans la réalisation illustrée sur les Figures 2 et 3, l'extrémité opérative **120** de chacun des loquets comprend une surface interne de contact **134** de forme prédéterminée complémentaire à une surface externe latérale correspondante **136** du piston **122** lorsque les loquets **116**, **118** s'étendent dans leur position déployée.

Dans une réalisation, la surface interne de contact **134** de l'extrémité opérative **120** de chacun des loquets **116**, **118** peut comprendre au moins deux portions s'étendant à un angle compris entre 20 et 60 degrés par rapport à un axe longitudinal du tube extérieur **10** lorsque les loquets **116**, **118** s'étendent dans leur position déployée.

Dans une réalisation, tel qu'illustré, les deux portions s'étendent à 30 degrés par rapport à l'axe longitudinal du tube extérieur **10** lorsque les loquets **116**, **118** s'étendent dans leur position déployée.

Dans la réalisation illustrée sur les Figures 2 et 3, l'extrémité opérative **120** de chacun des loquets **116**, **118** comprend aussi une surface supérieure de blocage **138** de forme prédéterminée complémentaire à une surface de blocage correspondante **140** de l'épaulement interne **24** lorsque les loquets **116**, **118** s'étendent dans leur position déployée.

Tel qu'illustré, chacune des surfaces de blocage **140** de l'épaulement interne **24** peut comprendre une surface plane perpendiculaire à un axe longitudinal du tube extérieur **10**.

Toujours en référence aux Figures 2 et 3, l'extrémité opérative **120** de chacun des loquets **116**, **118** peut comprendre une surface externe latérale de contact **142** de forme prédéterminée complémentaire à une surface externe latérale correspondante **144** du tube extérieur **10** lorsque les loquets **116**, **118** s'étendent dans leur position déployée.

Dans une réalisation, la surface externe latérale de contact **142** de l'extrémité opérative **120** de chacun des loquets **116**, **118** et chacune des surfaces externes latérales correspondantes **144** du tube extérieur **10** comprennent une portion cylindrique.

Dans une réalisation, tel qu'illustré sur les Figures 2 et 3, l'extrémité opérative **120** de chacun des loquets **116**, **118** comprend une surface externe latérale inférieure **146** s'étendant à un angle prédéterminé par rapport au tube de déverrouillage **108** lorsque les loquets **116**, **118** s'étendent dans leur position déployée. Le tube de déverrouillage **108** pousse ainsi chacun des loquets **116**, **118** dans leur position rentrée en coulissant dans sa position haute actionnée sur la surface externe latérale inférieure **146** de l'extrémité opérative **120** du loquet correspondant **116**, **118**.

Dans une réalisation, l'angle prédéterminé de chacune des surfaces externes latérales inférieures **146** est compris entre 15 et 30 degrés. Dans une autre réalisation, cet angle prédéterminé est de 23 degrés.

Dans la réalisation illustrée, les loquets **116**, **118** sont conçus pour être maintenu en tout temps en contact avec le piston **122**, même lorsqu'ils sont dans leur position rentrée. La personne de l'art appréciera que d'autres configurations pourraient être considérées.

Dans une réalisation, tel qu'illustré, les loquets **116, 118** sont attachés au corps de verrouillage **102** de manière décentrée par rapport à l'axe longitudinal de ce dernier. En d'autres mots, l'axe de rotation de chaque loquet est diamétralement opposé par rapport à l'autre sur un axe de symétrie perpendiculaire à l'axe longitudinal du corps de verrouillage **102**.

La personne versée dans l'art appréciera que la configuration proposée peut permettre de réduire l'effort à exercer pour déverrouiller les loquets et de réduire aussi la course nécessaire à la rétractation des loquets.

Dans une réalisation, le piston **122** et chacun des loquets **116**, **118** sont faits d'un matériau très résistant afin de résister convenablement aux forces qui s'y appliquent. Un acier à caractéristiques améliorées par traitement thermique ou par incorporation d'éléments chimiques, comme bien connu par une personne versée dans l'art, peut être utilisé. Dans une réalisation, le matériau utilisé comprend un acier trempé.

Dans une autre réalisation, tel qu'illustré, une tête d'accrochage **200** est fixée dans le tube de déverrouillage **108** du côté d'une ouverture d'accès **30** du tube extérieur **10** pour tirer le tube de déverrouillage **108** dans sa position haute activée et libérer les loquets **116**, **118**.

Dans une autre réalisation, l'élément du dispositif de forage qui est remonté (non illustré) comprend un tube de carottier permettant d'obtenir une carotte. Ainsi, lorsque le foreur veut aller rechercher la tête de carottier et remonter la carotte, il envoie dans le puits un appareil de récupération. Celui-ci va venir s'amarrer à la pointe de la tête d'accrochage **200** à l'aide de pinces de repêchage (non illustrées).

Lorsque le foreur exercera une traction sur la pointe de la tête d'accrochage **200** qui est reliée au tube de déverrouillage **108**, il va, en tirant sur le piston **122**, relâcher la tension dans le ressort **128** et ainsi libérer les loquets **116**, **118**. Le tube de déverrouillage **108** va alors venir d'abord s'appuyer sur les loquets **116**, **118**, puis, en continuant son mouvement vers le foreur, pousser les loquets **116**, **118** à l'intérieur du tube de déverrouillage **108** dans leur position rentrée. Une fois le dispositif de verrouillage **100** déverrouillé, le foreur pourra remonter la carotte à l'aide d'un câble, comme il est bien connu dans l'art.

Tel que précédemment mentionné, le dispositif de verrouillage **100** permet d'effectuer une opération de forage lorsque le dispositif est verrouillé, et permet également de remonter une carotte obtenue pendant l'opération de forage lorsque le dispositif est déverrouillé.

De plus, le dispositif de verrouillage **100** peut aussi être utilisé pour des puits de forage orientés vers le haut. En effet, en offrant un dispositif de verrouillage dont la fiabilité est accrue puisqu'elle ne repose pas sur le simple effet de gravité pour verrouiller les loquets, le foreur peut dorénavant effectuer des forages vers le haut sans craindre que le dispositif ne se déverrouille sans prévenir, ce qui est un grand avantage.

L'invention propose également une méthode de forage d'un puits de forage comprenant placer un dispositif de forage équipé d'un tube extérieur à l'emplacement où le puits de forage doit être foré; fournir un dispositif de verrouillage tel que précédemment défini; attacher une tête de forage à une extrémité inférieure du dispositif de verrouillage; descendre la tête de forage dans le tube extérieur; verrouiller le dispositif de verrouillage à l'intérieur du tube extérieur; et forer le puits à l'aide de la tête de forage.

Selon une réalisation, la méthode comprend en outre utiliser une tête de carottier pour obtenir une carotte d'échantillon; exercer une traction sur le tube de déverrouillage du dispositif de verrouillage pour déverrouiller le dispositif de verrouillage du tube extérieur; et remonter la carotte d'échantillon.

Selon une autre réalisation, la traction exercée sur le tube de déverrouillage du dispositif de verrouillage est effectuée à l'aide d'un moyen de préhension.

Le dispositif de verrouillage précédemment décrit est très avantageux puisqu'il permet d'améliorer la fiabilité des opérations tout en participant activement à la sécurité de l'opérateur. De plus, la personne de l'art appréciera que le décrochage de la tête de carottier est facilité.

Le dispositif de verrouillage tel que précédemment décrit peut aussi être fabriqué de façon moins coûteuse que les dispositifs de verrouillage existants, et leur maintenance s'en trouve facilitée puisque les risques de bris sont grandement réduits.

Bien que la présente invention ait été décrite à l'aide de mises en oeuvre spécifiques, il est entendu que plusieurs variations et modifications peuvent se greffer aux dites mises en oeuvre, et la présente invention vise à couvrir de telles modifications, usages ou adaptations de la présente invention suivant, en général, les principes de l'invention et incluant toute variation de la présente description, en accord avec la portée des revendications suivantes.

## Revendications

1. Dispositif de verrouillage (100) pour un dispositif de forage comprenant un tube extérieur (10) muni d'un épaulement interne (24), ledit dispositif de verrouillage (100) comprenant:
un corps de verrouillage allongé (102) comprenant une partie inférieure (104) montable dans le tube extérieur (10) et une partie supérieure allongée (106);
un tube de déverrouillage (108) montable dans le tube extérieur (10) autour du corps de verrouillage (102) et apte à coulisser entre une position haute actionnée et une position basse de repos, ledit tube de déverrouillage comprenant au moins deux ouvertures latérales allongées (112, 114) réparties tout autour;
au moins deux loquets (116, 118), chacun étant fixé sur le corps de verrouillage (102) et comprenant une extrémité opérative (120), chacun des loquets (116, 118) étant apte à pivoter entre une position déployée dans laquelle l'extrémité opérative (120) du loquet (116, 118) projette à l'extérieur du tube de déverrouillage (108) par une des ouvertures correspondantes (112, 114) pour s'appuyer sous l'épaulement interne (24) du tube extérieur (10) afin de verrouiller le corps de verrouillage (102) au tube extérieur (10) et empêcher sa sortie et une position rentrée dans laquelle le loquet (116, 118) est rentré à proximité du corps de verrouillage (102) afin de déverrouiller le corps de verrouillage (102) du tube extérieur (10);
un piston tubulaire (122) monté de façon coulissante vis-à-vis du corps de verrouillage (102) à proximité des extrémités opératives (120) des loquets (116, 118) et étant solidaire du tube de déverrouillage (108); et
un mécanisme à ressort à pression (126) monté sur la partie supérieure (106) du corps de verrouillage (102) et pressant le piston (122) vers les loquets (116, 118) afin de les maintenir dans leur position déployée de sorte à permettre une opération de forage, dans lequel une traction exercée sur le tube de déverrouillage (108) solidaire du piston (122) comprime le mécanisme à ressort (126) de sorte à empêcher le piston (122) de presser sur les loquets (116, 118) qui se positionnent dans leur position rentrée afin de permettre de remonter un élément du dispositif de forage;
**caractérisé en ce que** lesdits loquets (116, 118) sont fixés de façon pivotante sur le corps de verrouillage (102) et **en ce que** le piston tubulaire (122) est monté de façon coulissante autour du corps de verrouillage (102).

2. Le dispositif de verrouillage (100) selon la revendication 1, dans lequel chacune des ouvertures (112, 114) a une largeur prédéterminée pour recevoir l'extrémité opérative (120) d'un des loquets (116, 118) correspondants de façon ajustée.

3. Le dispositif de verrouillage (100) selon la revendication 1, dans lequel le tube extérieur (10) comprend un élément tubulaire (12) destiné à être enfoui dans un puits de forage, un manchon adaptateur (14) monté sur l'élément tubulaire (12) et un manchon de verrouillage (16) monté sur le manchon adaptateur (14).

4. Le dispositif de verrouillage (100) selon la revendication 3, dans lequel l'épaulement interne (24) est formé par une extrémité du manchon de verrouillage (16) s'étendant à l'intérieur du manchon adaptateur (14).

5. Le dispositif de verrouillage (100) selon la revendication 1, dans lequel l'extrémité opérative (120) de chacun des loquets (116, 118) comprend une surface interne de contact (134) de forme prédéterminée complémentaire à une surface externe latérale correspondante (136) du piston (122) lorsque les loquets (116, 118) s'étendent dans leur position déployée.

6. Le dispositif de verrouillage (100) selon la revendication 5, dans lequel la surface interne de contact (134) de l'extrémité opérative (120) de chacun des loquets (116, 118) comprend au moins deux portions s'étendant à un angle compris entre 20 et 60 degrés par rapport à un axe longitudinal du tube extérieur (10) lorsque les loquets (116, 118) s'étendent dans leur position déployée.

7. Le dispositif de verrouillage (100) selon la revendication 6, dans lequel les au moins deux portions s'étendent à 30 degrés par rapport à l'axe longitudinal du tube extérieur (10) lorsque les loquets (116, 118) s'étendent dans leur position déployée.

8. Le dispositif de verrouillage (100) selon la revendication 1, dans lequel l'extrémité opérative (120) de chacun des loquets (116, 118) comprend une surface supérieure de blocage (138) de forme prédéterminée complémentaire à une surface de blocage correspondante (140) de l'épaulement interne (24) lorsque les loquets (116, 118) s'étendent dans leur position déployée.

9. Le dispositif de verrouillage (100) selon la revendication 8, dans lequel chacune des surfaces de blocage (140) de l'épaulement interne (24) comprend une surface plane perpendiculaire à un axe longitudinal du tube extérieur (10).

10. Le dispositif de verrouillage (100) selon la revendication 1, dans lequel l'extrémité opérative (120) de chacun des loquets (116, 118) comprend une surface externe latérale de contact (142) de forme prédéterminée complémentaire à une surface externe latérale (144) correspondante du tube extérieur (10) lorsque les loquets (116, 118) s'étendent dans leur position déployée.

11. Le dispositif de verrouillage (100) selon la revendication 10, dans lequel la surface externe latérale de contact (142) de l'extrémité opérative (120) de chacun des loquets (116, 118) et chacune des surfaces externes latérales correspondantes (144) du tube extérieur (10) comprennent une portion cylindrique.

12. Le dispositif de verrouillage (100) selon la revendication 1, dans lequel l'extrémité opérative (120) de chacun des loquets (116, 118) comprend une surface externe latérale inférieure (146) s'étendant à un angle prédéterminé par rapport au tube de déverrouillage (108) lorsque les loquets (116, 118) s'étendent dans leur position déployée, le tube de déverrouillage (108) poussant chacun des loquets (116, 118) dans leur position rentrée en coulissant dans sa position haute actionnée sur la surface externe latérale inférieure (146) de l'extrémité opérative (120) du loquet correspondant (116, 118).

13. Le dispositif de verrouillage (100) selon la revendication 12, dans lequel l'angle prédéterminé de chacune des surfaces externes latérales inférieures (146) est compris entre 15 et 30 degrés.

14. Utilisation du dispositif de verrouillage (100) tel que défini selon la revendication 1 pour permettre une opération de forage lorsque le dispositif est verrouillé, et pour permettre de remonter une carotte obtenue pendant l'opération de forage lorsque le dispositif est déverrouillé.

15. Méthode de forage d'un puits de forage comprenant :
placer un dispositif de forage équipé d'un tube extérieur (10) à l'emplacement où le puits de forage doit être foré;
fournir un dispositif de verrouillage (100) tel que défini dans la revendication 1;
attacher une tête de forage à une extrémité inférieure dudit dispositif de verrouillage (100);
descendre la tête de forage dans le tube extérieur (10);
verrouiller le dispositif de verrouillage (100) à l'intérieur du tube extérieur (10); et
forer le puits à l'aide de la tête de forage.

## Patentansprüche

1. Verriegelungsvorrichtung (100) für eine Bohrvorrichtung, die ein mit einer inneren Schulter (24) ausgestattetes Außenrohr (10) umfasst, wobei die Verriegelungsvorrichtung (100) umfasst:
einen länglichen Verriegelungskörper (102), der einen im Außenrohr (10) montierbaren unteren Teil (104) und einen länglichen oberen Teil (106) umfasst;
ein Entriegelungsrohr (108), das im Außenrohr (10) um den Verriegelungskörper (102) herum montierbar und in der Lage ist, zwischen einer oberen betätigten Stellung und einer unteren Ruhestellung zu gleiten, wobei das Entriegelungsrohr mindestens zwei längliche Seitenöffnungen (112, 114) umfasst, die rundherum verteilt sind;
mindestens zwei Klinken (116, 118), die jede am Verriegelungskörper (102) befestigt sind und ein operatives Ende (120) umfassen, wobei jede der Klinken (116, 118) in der Lage ist, zwischen einer ausgefahrenen Stellung, in der das operative Ende (120) der Klinke (116, 118) durch eine der entsprechenden Öffnungen (112, 114) zur Außenseite des Entriegelungsrohrs (108) vorspringt, um sich unter der inneren Schulter (24) des Außenrohrs (10) anzulegen, um den Verriegelungskörper (102) mit dem Außenrohr (10) zu verriegeln und seine Rückkehr zu verhindern, und einer eingefahrenen Stellung schwenkbar ist, in der die Klinke (116, 118) in Nähe des Verriegelungskörpers (102) eingefahren ist, um den Verriegelungskörper (102) vom Außenrohrs (10) zu entriegeln;
einen rohrförmigen Kolben (122), der gleitend gegenüber dem Verriegelungskörper (102) in Nähe der operativen Enden (120) der Klinken (116, 118) montiert und fest mit dem Entriegelungsrohr (108) verbunden ist; und
einen Druckfedermechanismus (126), der am oberen Teil (106) des Verriegelungskörpers (102) montiert ist und den Kolben (122) zu den Klinken (116, 118) hin drückt, um sie in ihrer ausgefahrenen Stellung zu halten, sodass ein Bohrvorgang ermöglicht wird, wobei ein Zug, der auf das fest mit dem Kolben (122) verbundene Entriegelungsrohr (108) ausgeübt wird, den Federmechanismus (126) zusammendrückt, sodass der Kolben (122) daran gehindert wird, auf die Klinken (116, 118) zu drücken, die sich in ihrer eingefahrenen Stellung positionieren, um zu ermöglichen, dass ein Element der Bohrvorrichtung hochgezogen wird;
**dadurch gekennzeichnet, dass** die Klinken (116, 118) schwenkend am Verriegelungskörper (102) befestigt sind, und dadurch, dass der rohrförmige Kolben (122) gleitend um den Verriegelungskörper (102) herum montiert ist.

2. Verriegelungsvorrichtung (100) nach Anspruch 1, wobei jede der Öffnungen (112, 114) eine vorbestimmte Breite aufweist, um das operative Ende (120) einer der entsprechenden Klinken (116, 118) passend aufzunehmen.

3. Verriegelungsvorrichtung (100) nach Anspruch 1, wobei das Außenrohr (10) ein rohrförmiges Element (12) umfasst, das dazu vorgesehen ist, in ein Bohrloch eingegraben zu werden, eine Adapterhülse (14), die am rohrförmigen Element (12) montiert ist, und eine Verriegelungshülse (16), die an der Adapterhülse (14) montiert ist.

4. Verriegelungsvorrichtung (100) nach Anspruch 3, wobei die innere Schulter (24) von einem Ende der Verriegelungshülse (16) gebildet wird, das sich im Inneren der Adapterhülse (14) erstreckt.

5. Verriegelungsvorrichtung (100) nach Anspruch 1, wobei das operative Ende (120) jeder der Klinken (116, 118) eine innere Kontaktfläche (134) von vorbestimmter Form umfasst, die zu einer entsprechenden äußeren Seitenfläche (136) des Kolbens (122) komplementär ist, wenn sich die Klinken (116, 118) in ihrer ausgefahrenen Stellung erstrecken.

6. Verriegelungsvorrichtung (100) nach Anspruch 5, wobei die innere Kontaktfläche (134) des operativen Endes (120) jeder der Klinken (116, 118) mindestens zwei Abschnitte umfasst, die sich bezogen auf eine Längsachse des Außenrohrs (10) in einem Winkel im Bereich zwischen 20 und 60 Grad erstrecken, wenn sich die Klinken (116, 118) in ihrer ausgefahrenen Stellung erstrecken.

7. Verriegelungsvorrichtung (100) nach Anspruch 6, wobei sich die mindestens zwei Abschnitte bezogen auf die Längsachse des Außenrohrs (10) in 30 Grad erstrecken, wenn sich die Klinken (116, 118) in ihrer ausgefahrenen Stellung erstrecken.

8. Verriegelungsvorrichtung (100) nach Anspruch 1, wobei das operative Ende (120) jeder der Klinken (116, 118) eine obere Sperrfläche (138) von vorbestimmter Form umfasst, die zu einer entsprechenden Sperrfläche (140) der inneren Schulter (24) komplementär ist, wenn sich die Klinken (116, 118) in ihrer ausgefahrenen Stellung erstrecken.

9. Verriegelungsvorrichtung (100) nach Anspruch 8, wobei jede der Sperrflächen (140) der inneren Schulter (24) eine plane Fläche umfasst, die zu einer Längsachse des Außenrohrs (10) senkrecht ist.

10. Verriegelungsvorrichtung (100) nach Anspruch 1, wobei das operative Ende (120) jeder der Klinken (116, 118) eine äußere Seitenkontaktfläche (142) von vorbestimmter Form umfasst, die zu einer entsprechenden äußeren Seitenfläche (144) des Außenrohrs (10) komplementär ist, wenn sich die Klinken (116, 118) in ihrer ausgefahrenen Stellung erstrecken.

11. Verriegelungsvorrichtung (100) nach Anspruch 10, wobei die äußere Seitenkontaktfläche (142) des operativen Endes (120) jeder der Klinken (116, 118) und jede der entsprechenden äußeren Seitenflächen (144) des Außenrohrs (10) einen zylindrischen Abschnitt umfassen.

12. Verriegelungsvorrichtung (100) nach Anspruch 1, wobei das operative Ende (120) jeder der Klinken (116, 118) eine untere äußere Seitenfläche (146) umfasst, die sich bezogen auf das Entriegelungsrohr (108) in einem vorbestimmten Winkel erstreckt, wenn sich die Klinken (116, 118) in ihrer ausgefahrenen Stellung erstrecken, wobei das Entriegelungsrohr (108), indem es in seine obere betätigte Stellung auf der unteren äußeren Seitenfläche (146) des operativen Endes (120) der entsprechenden Klinke (116, 118) gleitet, jede der Klinken (116, 118) in ihre eingefahrene Stellung drückt.

13. Verriegelungsvorrichtung (100) nach Anspruch 12, wobei der vorbestimmte Winkel jeder der unteren äußeren Seitenflächen (146) im Bereich zwischen 15 und 30 Grad beträgt.

14. Verwendung der Verriegelungsvorrichtung (100), wie nach Anspruch 1 definiert, um einen Bohrvorgang zu ermöglichen, wenn die Vorrichtung verriegelt ist, und um zu ermöglichen, dass ein während des Bohrvorgangs erhaltener Bohrkern hochgezogen wird, wenn die Vorrichtung entriegelt ist.

15. Verfahren zum Bohren eines Bohrlochs, umfassend:
Platzieren einer Bohrvorrichtung, die mit einem Außenrohr (10) ausgestattet ist, an der Stelle, an der das Bohrloch gebohrt werden soll;
Bereitstellen einer Verriegelungsvorrichtung (100) wie in Anspruch 1 definiert;
Festmachen eines Bohrkopfs an einem unteren Ende der Verriegelungsvorrichtung (100);
Absenken des Bohrkopfs in das Außenrohr (10);
Verriegeln der Verriegelungsvorrichtung (100) im Inneren des Außenrohrs (10); und
Bohren des Lochs mithilfe des Bohrkopfs.

## Claims

1. A locking device (100) for a drilling device comprising an outer tube (10) provided with an inner shoulder (24), said locking device (100) comprising:
an elongated locking body (102) comprising a lower part (104) mountable in the outer tube (10) and an elongated upper part (106);
an unlocking tube (108) mountable in the outer tube (10) around the locking body (102) and capable of sliding between a high actuated position and a low rest position, said unlocking tube comprising at least two elongated lateral openings (112, 114) distributed therearound;
at least two latches (116, 118), each being fastened onto the locking body (102) and comprising an operative end (120), each of the latches (116, 118) being capable of pivoting between a deployed position in which the operative end (120) of the latch (116, 118) projects outside the unlocking tube (108) from one of the corresponding openings (112, 114) to bear under the inner shoulder (24) of the outer tube (10) in order to lock the locking body (102) to the outer tube (10) and prevent its exit, and a retracted position in which the latch (116, 118) is retracted close to the locking body (102) in order to unlock the locking body (102) of the outer tube (10);
a tubular piston (122) slidably mounted vis-à-vis the locking body (102) close to the operative ends (120) of the latches (116,118) and being secured to the unlocking tube (108); and
a compression spring mechanism (126) mounted on the upper part (106) of the locking body (102) and pressing the piston (122) towards the latches (116, 118) in order to maintain them in their deployed position so as to allow a drilling operation, wherein a traction exerted on the unlocking tube(108) secured to the piston (122) compresses the spring mechanism (126) so as to prevent the piston (122) from pressing onto the latches (116, 118) which are positioned in their retracted position in order to allow rising an element of the drilling device;
**characterized in that** said latches (116, 118) are pivotally fastened on the locking body (102) and **in that** the tubular piston (122) is slidably mounted around the locking body (102).

2. The locking device (100) according to claim 1, wherein each of the openings (112, 114) has a predetermined width to fittingly receive the operative end (120) of one of the corresponding latches (116, 118).

3. The locking device (100) according to claim 1, wherein the outer tube (10) comprises a tubular element (12) intended to be buried in a borehole, an adapter sleeve (14) mounted on the tubular element (12) and a locking sleeve (16) mounted on the adapter sleeve (14).

4. The locking device (100) according to claim 3, wherein the inner shoulder (24) is formed by an end of the locking sleeve (16) extending inside the adapter sleeve (14).

5. The locking device (100) according to claim 1, wherein the operative end (120) of each of the latches (116, 118) comprises an inner contact surface (134) of a predetermined shape complementary to a corresponding lateral outer surface (136) of the piston (122) when the latches (116, 118) extend in their deployed position.

6. The locking device (100) according to claim 5, wherein the inner contact surface (134) of the operative end (120) of each of the latches (116, 118) comprises at least two portions extending at an angle comprised between 20 and 60 degrees relative to a longitudinal axis of the outer tube (10) when the latches (116, 118) extend in their deployed position.

7. The locking device (100) according to claim 6, wherein the at least two portions extend at 30 degrees relative to the longitudinal axis of the outer tube (10) when the latches (116, 118) extend in their deployed position.

8. The locking device (100) according to claim 1, wherein the operative end (120) of each of the latches (116, 118) comprises an upper blocking surface (138) of a predetermined shape complementary to a corresponding blocking surface (140) of the inner shoulder (24) when the latches (116, 118) extend in their deployed position.

9. The locking device (100) according to claim 8, wherein each of the blocking surfaces (140) of the inner shoulder (24) comprises a flat surface perpendicular to a longitudinal axis of the outer tube (10).

10. The locking device (100) according to claim 1, wherein the operative end (120) of each of the latches (116, 118) comprises a lateral outer contact surface (142) of a predetermined shape complementary to a corresponding lateral outer surface (144) of the outer tube (10) when the latches (116, 118) extend in their deployed position.

11. The locking device (100) according to claim 10, wherein the lateral outer contact surface (142) of the operative end (120) of each of the latches (116, 118), and each of the corresponding lateral outer surfaces (144) of the outer tube (10) comprise a cylindrical portion.

12. The locking device (100) according to claim 1, wherein the operative end (120) of each of the latches (116, 118) comprises a lower lateral outer surface (146) extending at a predetermined angle relative to the unlocking tube (108) when the latches (116, 118) extend in their deployed position, the unlocking tube (108) pushing each of the latches (116, 118) in their retracted position by sliding in its high actuated position on the lower lateral outer surface (146) of the operative end (120) of the corresponding latch (116, 118).

13. The locking device (100) according to claim 12, wherein the predetermined angle of each of the lower lateral outer surfaces (146) is comprised between 15 and 30 degrees.

14. A use of the locking device (100) as defined according to claim 1 for allowing a drilling operation when the device is locked, and for allowing to rise a core obtained during the drilling operation when the device is unlocked.

15. A method for drilling a borehole comprising:
placing a drilling device equipped with an outer tube (10) at the location where the borehole is to be drilled;
providing a locking device (100) as defined in claim 1;
attaching a drilling head to a lower end of said locking device (100);
lowering the drilling head in the outer tube (10);
locking the locking device (100) inside the outer tube (10); and
drilling the well using the drilling head.
